# FASCICULE DE BREVET EUROPEEN

(11) **EP 3 830 329 B1**
(45) Date de publication et mention de la délivrance du brevet: **16.04.2025**
(21) Numéro de dépôt: 19752968.8
(22) Date de dépôt: 30.07.2019
(51) Int. Cl.: D05B 93/00, D05C 17/00

(54) **PROCEDE DE FABRICATION D'UNE NAPPE DE FILS PAR POINTS DE COUTURE, NOTAMMENT POUR LA REALISATION DE PIECES EN MATERIAUX COMPOSITES**
VERFAHREN ZUR HERSTELLUNG EINER GARNSCHICHT MITTELS MASCHEN, INSBESONDERE ZUR HERSTELLUNG VON VERBUNDMATERIALTEILEN
PROCESS FOR MANUFACTURING A LAYER OF YARNS, VIA STITCHES, IN PARTICULAR FOR THE PRODUCTION OF COMPOSITE MATERIAL PARTS

(30) Priorité: 31.07.2018 FR 1857128
(43) Date de publication de la demande: 09.06.2021
(73) Titulaire: Nobrak, 82000 Montauban (FR)
(72) Inventeur: LAINE, Bertrand, 33160 SAINT AUBIN DE MEDOC (FR); AZRAN, Aymeric, 31700 BLAGNAC (FR)
(74) Mandataire: Aquinov
(86) Numéro de dépôt international: PCT/EP2019/070516
(87) Numéro de publication internationale: WO 2020/025621

(56) Documents cités:
- WO-A1-00/70137
- DE-A1- 102013 102 489
- FR-A1- 2 446 351
- GB-A- 2 174 112
- JP-A- 2001 164 454
- JP-A- 2008 086 561
- JP-A- S59 150 154
- US-A- 2 200 327
- US-A- 2 374 529
- BROTHER: "Accessories", 31 October 2017 (2017-10-31), pages 1 - 40, XP093003313, Retrieved from the Internet <URL:https://support.brother.com/g/s/hf/pdf_pub/accessories/catalogue/acc_catalogue_oct_2017.pdf> [retrieved on 20221129]

## Description

La présente invention vise un procédé de fabrication d'une nappe de fils par points de couture, notamment pour la réalisation de pièces techniques, plus particulièrement des pièces en matériaux composites.

On connaît des machines, plus particulièrement des machines de broderies aptes à réaliser des points de couture sur une base, par exemple une nappe de fils tissés par exemple.

DE 10 2013 102489 A1 divulgue un exemple de l'état de la technique.

Ces machines de broderie peuvent suivre tout type de forme programmée.

Ainsi, sur une base, ladite base étant solidaire d'un support défini qui tend ladite base, des mèches d'un autre matériau par exemple sont déposées.

On appelle "mèche", pour la suite de la description, un ensemble de fils ou de fibres unidirectionnels, guipées ou non, torsadées ou non, lesdits fils ou fibres formant un faisceau, ces fils pouvant être constitués de matériaux de différentes natures, éventuellement imprégnés. Il peut même s'agir d'un ruban tissé avec une matrice intégrée.

Plus généralement tout produit filiforme peut être traitée par la mise en œuvre du procédé selon l'invention, tel que ruban, tube, fibre optique.

Cette définition de "mèche" est utilisée pour éviter des confusions de vocabulaire avec le "fil de couture".

Cette mèche est distribuée par une tête sur la base suivant une forme programmée qui peut être rectiligne, curviligne une combinaison des deux pour suivre une forme géométrique complexe.

Cette mèche ainsi distribuée sur ladite base doit y être fixée par un fil de couture afin de conserver les formes géométriques de dépose.

Ces formes géométriques peuvent par exemple être utilisées pour disposer des renforts sur une base dans des zones parfaitement circonscrites pour réaliser des préformes sèches en vue de réaliser des pièces techniques, plus particulièrement en matériaux composites par noyage de cette préforme dans une matrice de résine par exemple, que le procédé utilise un moule avec injection de résine, ou une vessie en vue d'une infusion de résine sous vide. La technique retenue peut aussi prévoir du pré imprégné introduit dans un moule, la technique de mise en œuvre finale n'ayant pas d'incidence sur le procédé de la présente invention qui s'applique justement à toutes ces techniques.

Ce procédé permet de réaliser des pièces avec des renforts très précis donc en limitant la consommation de matière première, en limitant le poids, en positionnant exactement lesdits renforts.

Ce procédé permet des productions plus particulièrement en petites et moyennes séries à des coûts limités du fait d'une main d'œuvre nécessairement limitée puisque les fibres sont déposées automatiquement, les changements de type de mèches sont également rendus possibles comme les fils de couleur sur une machine de broderie.

Le but du procédé selon la présente invention est d'augmenter la productivité de dépose de mèche avec une vitesse de couture identique donc un nombre de points identiques et une longueur de point identique. Ce but est atteint en limitant les changements de direction qui sont pénalisants pour les machines car il faut vaincre l'inertie liée au déplacement de la platine support de la base, cette platine étant mobile sous la tête de dépose de mèches et de couture desdites mèches.

En effet, quels que soient le mode et les moyens mécaniques de manœuvre en translation tant horizontale que verticale de la platine support, l'inertie reste un problème qu'il faut nécessairement vaincre.

Quand ce sont des micromoteurs, le problème se pose aussi.

Le procédé selon la présente invention est maintenant décrit en détail selon un mode de réalisation particulier, non limitatif, ceci en regard des figures annexées, figures qui représentent :
- Figure 1 : une vue d'une dépose d'une mèche unique illustrant la dépose de l'art antérieur,
- Figure 2 : une vue d'une dépose d'au moins deux mèches selon le procédé de la présente invention, avec couture de chacune des au moins deux mèches,
- Figures 3A à 3C : synoptique de dépose avec une tête rotative,
- Figure 4 : une vue d'une dépose d'au moins deux mèches selon le procédé de la présente invention, avec une couture de l'ensemble des au moins deux mèches,
- Figure 5 : une vue d'une dépose avec demi-tour des mèches en continuité,
- Figure 6 : une vue d'une dépose de plusieurs mèches, à largeur variable.

Sur la figure 1, on a représenté une mèche unique 1, déposée sur une base 3 cette mèche étant solidarisée par une couture 5 comprenant des points 5-1, 5-2, 5-3 en continu du type zigzag.

La platine support de la machine de broderie reçoit la base 3 sur laquelle est déposée la au moins un mèche 1 de la part d'une tête de dépose et de couture, non représentée, ledit dispositif étant du commerce.

Cette tête de couture et de dépose comprend deux parties juxtaposées, une tête de dépose et une tête de couture. La tête de dépose assure la dépose de la au moins une mèche sur la base et cette tête de dépose est mobile en rotation tandis que la tête de couture présente une aiguille alimentée par un fil de couture, fixe en rotation et mobile en translation verticale, ceci de façon connue.

Une seule mèche est déposée et les points sont de part et d'autre de ladite mèche unique, alternativement, quand ce type de point en zigzag est prévu, la couture prévoyant un changement de direction.

Il est entendu que la couture a pour seul but de maintenir mécaniquement ladite mèche sur ladite base afin de retenir cette mèche dans la position choisie et nécessaire sur ladite base en fonction de la pièce technique à réaliser ultérieurement à partir de ladite base supportant ses mèches, suivant une répartition géométrique donnée.

Cette couture n'intervient pas nécessairement mécaniquement dans les qualités intrinsèques du produit puisque la trame ainsi réalisée est ensuite noyée dans une matrice en résine ou moulée en utilisant des mèches de pré imprégné, par exemple, et plus généralement quelle que soit la méthode retenue.

Le positionnement et le suivi de la géométrie de dépose retenue sont primordiaux pour que le produit fini dispose des mèches avec le positionnement nécessaire pour la reprise des efforts en particulier, dans les directions choisies.

Sur la figure 2, le procédé selon la présente invention propose une couture d'un jeu de mèches, comprenant au moins deux mèches, en l'occurrence trois mèches M1, M2 et M3 avec des points ("Stitch" en anglais) S1, S2 et S3, c'est à dire quatre piqûres p1 à p4, dans l'alignement pour chacune des mèches, le changement de direction étant effectué uniquement sur les bords extérieurs du jeu de mèches, donc sur les bords extérieurs des au moins deux mèches déposées en l'occurrence des trois mèches.

Ainsi, sur la figure 2, il est prévu trois points S1, S2 et S3 pour trois mèches, chaque mèche étant maintenue entre deux piqûres, M1 entre p1/p2, M2 entre p2/p3 et M3 entre p3/p4.

On constate que le changement de direction de la platine support de la base 3 par rapport à la tête de dépose et de couture, en l'occurrence du sens de rotation de la tête de dépose rotative, est réalisé aux piqûres p1 et p4, les trois points S1, S2 et S3 étant alignés dans la même direction.

Dans le cas d'une tête de dépose rotative et de couture, comme sur le synoptique de la figure 3, on constate que, sur la figure 3A, la première piqûre p1 est réalisée sur le bord amont dans le sens de déplacement de la tête de dépose et de couture, c'est-à-dire sur le bord extérieur de la première mèche M1, extérieure à déposer, la première mèche M1 est déposée et la deuxième piqûre p2 est réalisée sur le bord aval de ladite mèche M1, en travers du fait de l'avancement de la platine support de la base et du temps de dépose de chaque mèche dans l'intervalle de temps entre deux piqûres.

Ceci conduit à une couture inclinée par rapport au sens des mèches.

Cette deuxième piqûre p2, figure 3B, est sur le bord amont de la mèche M2 à déposer. La mèche M2 est déposée et la troisième piqûre p3 est réalisée sur le bord aval de la mèche M2. La troisième piqûre p3 est sur le bord amont de la mèche M3 qui est déposée à son tour.

La quatrième piqûre p4, figure 3C, est réalisée sur le bord aval de la mèche M3, après sa dépose, donc sur le bord extérieur du jeu de mèches.

Le changement de direction est réalisé au point p4 pour une nouvelle série de dépose des trois mèches M1, M2 et M3 du jeu de mèches avec des nouveaux points et des piqûres p1', p2', p3' et p4' respectivement.

Chacune des mèches M1, M2 et M3 est donc parfaitement positionnée et, pour 6 piqûres, la tête de dépose et de couture n'a eu à gérer qu'un seul changement de direction sur chaque bord extérieur du jeu de mèches, au lieu des 5 qui auraient été nécessaires dans l'art antérieur, sans compter le point de départ pour revenir sur le bord extérieur de la mèche M1.

La couture est donc du type zigzigzig/zagzagzag.

Sur la figure 4, une variante consiste à disposer un jeu de mèches de au moins deux mèches, en l'occurrence trois mèches, M1 à M3 en effectuant un seul point S1, du bord extérieur de la première mèche M1 avec une piqûre p1 jusqu'au bord extérieur de la au moins deuxième mèche, en l'occurrence la troisième mèche M3, avec une piqûre p2.

De fait, les trois mèches M1, M2 et M3 sont maintenues par un point unique et le changement de direction intervient de nouveau uniquement sur les bords extérieurs du jeu de mèches.

Sur la figure 5, on aborde le problème des coutures de fils lorsqu'un retournement est exécuté pour faire faire demi-tour aux mèches et déposer en travers de la direction d'avance de la base 3. Le platine support recevant la base 3 assure, dans le mode de réalisation retenu, une avance pas à pas, le pas correspondant la largeur du jeu de mèches, par exemple, de façon à ce que toutes les mèches soient espacées d'une même distance.

En effet, lorsque le jeu de mèches arrive en bordure de la base 3, il est nécessaire de réaliser un demi-tour à 180°pour revenir déposer le jeu de mèches parallèlement à la première dépose, ceci de façon connue.

Si l'on souhaite déposer la même quantité de matière et si l'on souhaite une parfaite répétitivité des déposes successives, il est nécessaire de procéder à une couture adaptée dans les retournements.

Le but est de respecter l'alternance M1, M2, M3 / M1, M2, M3 dans les deux sens de pose, tout en limitant les changements de direction.

Ainsi, les piqûres p1 à p4 sont réalisées suivant des lignes quasiment rectilignes dans les retournements, avec des points d'une longueur quasiment identique et avec une consommation et une longueur de pose de mèches M1, M2 et M3, identiques.

Ceci permet de bénéficier d'une homogénéité de la densité de mèches déposées sur la base et donc une densité équilibrée de fibres dans le produit en matériaux composites qui sera réalisée avec cette nappe de fils.

De même, le rayon de courbure est identique pour toutes les mèches, ce qui dans certains types de mèches est un avantage important, évitant ainsi des rayons de courbure trop petits. Ceci est encore plus important si l'on imagine une solution dans laquelle les mèches d'un même jeu, sont différentes. La longueur des mèches déposées est ainsi identique.

Il est aussi possible avec une dépose de jeux de mèches, de superposer verticalement deux ou plusieurs des mèches sur une longueur L, d'un même jeu lorsque cela est nécessaire, en vue de réaliser un renfort ou de ménager une zone sans fibres qui sera perforée, ceci afin de conserver la continuité des fibres des différentes mèches.

On peut même prévoir des inversions M1 à la place de M3 et M3 à la place de M1.

Cette dépose pilotée de plusieurs mèches simultanément, assure un travail plus rapide et une machine à broder peut être utilisée pour réaliser une telle nappe de fils. La dépose a été décrite sur la base du recours à une tête rotative mais un peigne pourrait aussi être utilisé.

La précision et le pilotage informatique permet également de rivaliser avec les autres procédé et dispositif existants.

Le point mentionné est du type zigzag mais il pourrait être du type en zigzag à trois côtés pour former non plus des triangles mais des rectangles.

On assure également une fiabilité de la réalisation de l'armature du fait de la précision de mouvements de têtes de broderies.

Il est aussi possible de réaliser des séries de points et de prévoir un espacement entre les séries de points.

La description a été établie par rapport à une tête de machine de broderie ayant une tête rotative mais une tête à déplacement en translation donnerait exactement le même résultat.

## Revendications

1. Procédé de réalisation d'une nappe de fils groupés en mèches (M1,M2,M3), par points de couture, sur une base (3), notamment pour la réalisation de pièces techniques en matériaux composites, **caractérisé en ce qu'**il consiste à réaliser les étapes suivantes :
- Dépose d'au moins deux mèches (M1,M2,M3) distribuées par une tête de dépose sur ladite base (3) suivant une forme programmée qui peut être rectiligne, curviligne une combinaison des deux pour suivre une forme géométrique complexe,
- Couture des au moins deux mèches (M1,M2,M3) ainsi déposées sur la base (3) avec au moins un point (S1-S3) comprenant deux piqûres (p1-p4).

2. Procédé de réalisation d'une nappe de fils groupés en mèches (M1,M2,M3), selon la revendication 1, **caractérisé en ce que** les points (S1,S2,S3) sont alignés, chaque mèche (M1, M2, M3) recevant une piqûre (M1/p1,p2; M2/p2,p3; M3/p3,p4) de part et d'autre.

3. Procédé de réalisation d'une nappe de fils groupés en mèches (M1,M2,M3), selon la revendication 2, **caractérisé en ce que** les piqûres (p1-p4) sont alignées.

4. Procédé de réalisation d'une nappe de fils groupés en mèches (M1,M2,M3), selon l'une quelconque des revendications précédentes, **caractérisé en ce que** la couture est inclinée par rapport à la direction de ces mèches.

5. Procédé de réalisation d'une nappe de fils groupés en mèches (M1,M2,M3), selon l'une quelconque des revendications précédentes, **caractérisé en ce que**, lorsqu'un retournement est exécuté pour faire faire demi-tour aux mèches, on dépose les mèches avec l'alternance (M1,M2,M3/M1, M2,M3) et les longueurs de mèches déposées sont identiques.

6. Procédé de réalisation d'une nappe de fils groupés en mèches (M1,M2,M3), selon l'une quelconque des revendications précédentes, **caractérisé en ce qu'**on dépose au moins deux des au moins deux mèches de façon superposée sur une longueur L.

## Patentansprüche

1. Verfahren zum Herstellen einer Schar von Fäden, die durch Nadelstiche zu Vorgarnen (M1, M2, M3) gruppiert sind, auf einer Unterlage (3), insbesondere zum Herstellen technischer Teile aus Verbundwerkstoffen,
**dadurch gekennzeichnet, dass** es daraus besteht, die folgenden Schritte durchzuführen:
- Ablegen von mindestens zwei Vorgarnen (M1, M2, M3), die durch einen Ablegekopf auf der Unterlage (3) verteilt werden, gemäß einer programmierten Form, die geradlinig, gekrümmt oder eine Kombination aus den zwei sein kann, zum Folgen einer komplexen geometrischen Form,
- Vernähen der mindestens zwei Vorgarne (M1, M2, M3), die so auf die Unterlage (3) abgelegt werden, mit mindestens einem Stich (S1-S3), umfassend zwei Einstiche (p1-p4).

2. Verfahren zum Herstellen einer Schar von Fäden, die zu Vorgarnen (M1, M2, M3) gruppiert sind, nach Anspruch 1, **dadurch gekennzeichnet, dass** die Stiche (S1, S2, S3) ausgerichtet sind, wobei jedes Vorgarn (M1, M2, M3) auf beiden Seiten einen Einstich (M1/p1, p2; M2/p2, p3; M3/p3, p4) erhält.

3. Verfahren zum Herstellen einer Schar von Fäden, die zu Vorgarnen (M1, M2, M3) gruppiert sind, nach Anspruch 2, **dadurch gekennzeichnet, dass** die Einstiche (p1-p4) ausgerichtet sind.

4. Verfahren zum Herstellen einer Schar von Fäden, die zu Vorgarnen (M1, M2, M3) gruppiert sind, nach einem der vorstehenden Ansprüche,
**dadurch gekennzeichnet, dass** die Naht relativ zu der Richtung dieser Vorgarne geneigt ist.

5. Verfahren zum Herstellen einer Schar von Fäden, die zu Vorgarnen (M1, M2, M3) gruppiert sind, nach einem der vorstehenden Ansprüche,
**dadurch gekennzeichnet, dass** wenn eine Wende zum Umkehren der Vorgarne ausgeführt wird, die Vorgarne abwechselnd (M1, M2, M3/M1, M2, M3) abgelegt werden und die Längen der abgelegten Vorgarne identisch sind.

6. Verfahren zum Herstellen einer Schar von Fäden, die zu Vorgarnen (M1, M2, M3) gruppiert sind, nach einem der vorstehenden Ansprüche,
**dadurch gekennzeichnet, dass** mindestens zwei der mindestens zwei Vorgarne übereinanderliegend auf einer Länge L abgelegt werden.

## Claims

1. Method for producing a layer of yarns grouped into rovings (M1, M2, M3), by stitches, on a base (3), in particular for producing technical parts from composite materials, **characterized in that** the method consists in carrying out the following steps:
- depositing at least two rovings (M1, M2, M3) distributed by a deposition head on the base (3) according to a programmed shape which can be rectilinear, curvilinear or a combination of both to follow a complex geometric shape,
- stitching the at least two rovings (M1, M2, M3) thus deposited on the base (3) with at least one stitch (S1-S3) comprising two stitch holes (p1-p4).

2. Method for producing a layer of yarns grouped into rovings (M1, M2, M3), according to claim 1, **characterized in that** the stitches (S1, S2, S3) are aligned, each roving (M1, M2, M3) accommodating a stitch hole (M1/p1, p2; M2/p2, p3; M3/p3, p4) on either side.

3. Method for producing a layer of yarns grouped into rovings (M1, M2, M3), according to claim 2, **characterized in that** the stitch holes (p1-p4) are aligned.

4. Method for producing a layer of yarns grouped into rovings (M1, M2, M3), according to any of the preceding claims, **characterized in that** the seam is inclined with respect to the direction of these rovings.

5. Method for producing a layer of yarns grouped into rovings (M1, M2, M3), according to any of the preceding claims, **characterized in that,** when a reversal is carried out to turn the rovings around, the rovings are deposited with alternation (M1, M2, M3/M1, M2, M3) and the lengths of rovings deposited are identical.

6. Method for producing a layer of yarns grouped into rovings (M1, M2, M3), according to any of the preceding claims, **characterized in that** at least two of the at least two rovings are deposited so as to be placed one on top of the other over a length L.
